# EUROPÄISCHE PATENTANMELDUNG

(11) **EP 0 377 754 A1**
(43) Veröffentlichungstag der Anmeldung: **18.07.1990**
(21) Anmeldenummer: 89907380.3
(22) Anmeldetag: 21.04.1989
(51) Int. Cl.: B25D 13/00

(54) **SCHLAGEINRICHTUNG**

(30) Priorität: 08.06.1988 SU 4430856
(71) Anmelder: INSTITUT GORNOGO DELA SIBIRSKOGO OTDELENIA AKADEMII NAUK SSSR, Novosibirsk, 630091 (RU)
(72) Erfinder: OSOKIN, Alexandr leonidovich, Novosibirsk, 630117 (SU); TIMOSHENKO, Evgeny Mikhailovich, Novosibirsk, 630048 (SU); PERIEV, Anatoly Arkadievich, Novosibirsk, 630112 (SU); BORISOV, Vladimir Mikhailovich, Moscow, 121018 (SU); KULIKOV, Ivan Fomich, Latviiskaya SSR Daugavpils, 228428 (SU); LISNYANSKY, Mark Robertovich, Novosibirsk, 630048 (SU); ANDREEV, Ivan Vasilievich, Daugavpils, 228400 (SU)
(74) Vertreter: Nix, Frank Arnold
(86) Internationale Anmeldenummer: PCT/SU1989/000107
(87) Internationale Veröffentlichungsnummer: WO 1989/011954

(57) **Zusammenfassung**

A stroke-action device comprising a casing (1) with a main support surface (6) and, mounted coaxially on it, a striker (2) with another main support surface (7), a drive for the striker (2), an elastic element (9) and a working instrument (4). The casing (1) and the striker (2) are provided with additional support surfaces (10, 11) located opposite to the main support surfaces (6, 7). The elastic element (9) is mounted with the possibility of interacting by one of its ends with the additional support surface (10) of the casing (1) and with the main support surface (11) of the striker (2), whereas its other end is mounted with the possibility of interacting with the additional support surface (11) of the striker (2) and with the main support surface (10) of the casing (1).

## Beschreibung

### Technisches Gebiet

Die Erfindung bezieht sich auf Schlagwerkzeuge, insbesondere auf eine Schlageinrichtung.

Die Erfindung kann zur Erzeugung von Schlageinwirkungen auf ein zu bearbeitendes Material benutzt und bei Bau- und Montagearbeiten sowie in Berg- und im Maschinenbau verwendet werden.

### Stand der Technik

Es ist eine Schlageinrichtung bekannt (GB, B,I248202), -enthaltend ein Gehäuse, einen mit einem Arbeitswerk₋ zeug verbundenen Schlagbolzen und einen als ein Elektromagnet ausgebildeten Schlagbolzenantrieb, die beide in dem Gehäuse angeordnet sind. Der Schlagbolzen arbeitet mit einem elestischen Element zusammen, das als eine Gummifederneinheit ausgebildet ist.

Die Wirkungsweise der Einrichtung ist wié folgt. An den Elektromagnet werden periodisch Spannungsimpulse gegeben, wodurch der Schlagbolzen, von dem ein Teil dem magnetischen Kreis des Elektromagnetes angehört, eine Schwingbewegung vollführt und über das Arbeitswerkzeug auf das zu bearbeitende Material einwirkt.

Bekannt ist eine Schlageinrichtung (US, A, 3 177 386), enthaltend ein eine Hauptauflagefläche aufweisendes Gehäuse und - darin fluchtend angeordnet - einen eine andere Hauptauflagefläche aufweisenden Schlagbolzen, einen als Einspulenelektromagnet ausgebildeten Schlagbolzenantrieb, eine unter Vospannung montierte und zwischen den Hauptauflageflächen des Gehäuses und des Schlagbolzens liegende elastische Vorrichtung zur Aufrechterhaltung der Schwingbewegungen des Schlagbolzens.

Ein Nachteil der bekannten Einrichtungen ist ein niedriger Wirkungsgrad, insofern die Eigenfrequenz der Schlagschwingbewegung dds Schlagbolzens nicht mit der Impulsfolgefrequenz der elektromagnetischen Kraft übereinstimmt, wodurch sich der Schlagbolzen-Werkzeug-Abprallfaktor unvermeidlich ändert.

### Offenbarung der Erfindung

Der Erfindung liegt die Aufgabe zugrunde, eine Schlageinrichtung zu schaffen, deren Aufbau es ermöglichen würde, den Einfluß von Änderungen des Schlagbolzen--Werkzeug-Abprallfaktors auf die Funktionsstabilität der Einrichtung durch Ebnung der Amplitudenfrequenzkennlinie zu verringern.

Die gestellte Aufgabe wird dadurch gelöst, daß bei einer Schlageinrichtung, enthaltend ein eine Hauptauflagefläche aufweisendes Gehäuse und -darin fluchtend angeordnet - einen eine andere Hauptauflagefläche aufweisenden Schlagbolzen, einen periodisch wirkenden Schlagbolzenantrieb, eine unter Vorspannung montierte und zwischen den Hauptauflageflächen des Gehäuses und des Schlagbolzens liegende elastische Vorrichtung zur Aufrechterhaltung der Schwingbewegungen des Schlagbolzens und ein Arbeits-Werkzeug, erfindungsgemäß im Gehäuse und am Schlagbolzen gegenüber den Hauptauflageflächen zusätzliche Auflageflächen ausgebildet sind und die elastische Vorrichtung aus einem elastischen Element besteht, dessen eines Ende mit der Möglichkeit zur Wechselwirkung mit der zusätzlichen Auflagefläche des Gehäuses und der Hauptauflagefläche des Schlagbolzens und dessen anderes Ende mit der Möglichkeit zur Wechselwirkung mit der zusätzlichen Auflagefläche des Schlagbolzens und der Hauptauflagefläche des Gehäuses angeordnet ist.

Die Ausbildung der Schlageinrichtung wie vorstehend beschrieben hat zur Folge, daß der Einfluß der Änderung des Schlagbolzenabprallfaktors auf die Funktionsstabilität der Einrichtung durch Ebnung der Amplitudenfrequenzkennlinie verringert wird.

Die gestellte Aufgabe wird auch dadurch gelöst, daß bei einer Schlageinrichtung, enthaltend ein eine Hauptauflagefläche aufweisendes Gehäuse und - darin fluchtend angeordnet - einen eine andere Hauptauflagefläche aufweisenden Schlagbolzen, einen periodisch wirkenden Schlagbolzenantrieb, eine unter Vospannung montierte und zwischen den Hauptauflageflächen des Gehäuses und des Schlagbolzens liegende elastische Vorrichtung zur Aufrechterhaltung der Schwingbewegungen des Schlagbolzens und ein Arbeitswerkzeug, erfindungsgemäß die elastische Vorrich÷ tung aus zwei elastischen Elementen besteht, für jedes von denen die Hauptauflageflächen am Gehäuse und am Schlagbolzen ausgebildet sind, wobei an jedem von ihnen zusätzliche Auflageflächen jeweils derart ausgebildet sind, daß jedes elastische Element mit dem einem Ende an einer der Hauptauflageflächen angreift und das andere Ende des Elementes mit der Möglichkeit zur Wechselwirkung mit einer der Hauptaufₗₐg_{ef}lächen und einer der zusätzlichen Auflageflächen angeordnet ist.

Es ist auch sinnvoll,daß die elastischen Elemente bei der Einrichtung koaxial relativ zueinander angeordnet sind und daß die zusätzlichen Auflageflächen am Gehäuse ausgebildet sind, wobei jedes elastisch Element mit dem einem Ende an der Hauptauflagefläche des Gehäuses angreift und das andere Ende des Elementes mit der Möglichkeit zur Wechselwirkung mit einer der zusätzlichen Auflageflächen des Gehäuses und der Hauptauflagefläche des Schlagbolzens angeordnet ist.

Es ist ferner sinnvöll, daß die elastischen Elemente bei der Einrichtung koaxial relativ zueinander angeordnet sind und daß die zusätzlichen Auflageflächen am Schlagbolzen ausgebildet sind, wobei jedes elastische Element mit dem einen Ende an der Hauptauflagefläche des Schlagbolzens angreift und das andere Ende des Elementes mit der Möglichkeit zur Wechselwirkung mit einer der zusätzlichen Auflageflächen des Gehäuses angeordnet ist.

Es ist ferner sinnvoll, daß dieelastischen Elemente bei der Einrichtung koaxial relativ zueinander angeordnet sind und daß eine zusätzliche Auflagefläche am Gehäuse und die andere zusätzliche Auflagefläche am Schlagbolzen ausgebildet ist, wobei das eine elastische Element mit dem einen Ende an der Hauptauflagefläche des Gehäuses angreift und das andere Ende des Elementes mit der Möglichkeit zur Wechselwirkung mit der zusätzlichen Auflagefläche des Gehäuses und der Hauptauflagefläche des Schlagbolzens angeordnet ist, während das andere elastische Element mit dem einen Ende an der Hauptauflagefläche des Schlagbolzens angreift und das andere Ende des Elementes mit der Möglichkeit zur Wechselwirkung mit der Hauptauflagefläche des Gehäuses und der zusätzlichen Auflagefläche des Schlagbolzens angeordnet ist.

Es ist ferner sinnvoll, daß die elastischen Elemente bei der Einrichtung fluchtend angeordnet sind und daß die zusätzlichen Auflageflächen am Gehäuse ausgebildet sind, wobei jedes elastische-Element mit dem einen Ende an der Hauptauflagefläche des Gehäuses angreift und das andere Elementes mit der Möglichkeit zur Wechselwirkung mit einer der zusätzlichen Auflageflächen des Gehäuses und der Hauptauflagefläche des Schlagbolzens angeordnet ist.

Es ist ferner sinnvoll, daß die elastischen Elemente bei der Einrichtung fluchtend angeordnet sind und daß die zusätzlichen Auflageflächen am Schlagbolzen ausgebildet sind, wobei jedes elastische Element mit dem einen Ende an der Hauptauflagefläche des Schlagbolzens angreift und das andere Ende des Elementes mit der Möglichkeit zur Wechselwirkung mit einer der zusätzlichen Auflageflächen des Schlagbolzens und der Hauptauflagefläche des Gehäuses angeordnet ist.

Es ist ferner sinnvoll, daß die elastischen Elemente bei der Einrichtung fluchtend angeordnet sind und daß eine der zusätzlichen Auflageflächen am Gehäuse und die andere zusätzliche Auftageflache am Schlagbolzen ausgebildet ist, wobei das eine elastische Element mit dem einen Ende an der Hauptauflagefläche des Gehäuses angreift und das andere Ende des Elementes mit der Möglichkeit zur Wechselwirkung mit der zusätzlichen Auflagefläche des Gehäuses und der Hauptauflagefläche des Schlagbolzens angeordnet ist, während das andere elastische Element mit dem einen Ende an der Hauptauflagefläche des Schlagbolzens angreift und das andere Ende des Elementes mit der Möglichkeit zur Wechselwirkung mit der Hauptauflagefläche des Gehäuses und der zusätzlichen Auflagefläche des Schlagbolzens angeordnet ist.

Die Ausbildung der Schlageinrichtung mit einer elastischen Vorrichtung, die aus zwei elastischen Elementen besteht, gestattet neben verringertem Einfluß der Änderung des Schlagbolzen-Arbeitswerkzeug-Abprallfaktors auf die Funktionsstabilität der Einrichtung günstigere Arbeitsbedingungen für die elastische Vorrichtung zu schaffen, wodurch die Zuverlässigkeit der Schlageinrichtung erhöht wird.

Außerdem gestattet die Ausbildung der Einrichtung mit koaxialer Anordnung der elastischen Elemente, das Arbeitswerkzeug mit einem Querschnitt auszuführen, der sich dem Querschnitt des Schlagbolzens nähert, wodurch die Übertragung des Schlagimpulses vom Schlagbolzen auf das zu bearbeitende Material über das Arbeitswerkzeug verbessert und somit die Arbeitsleistung der Schlageinrichtung erhöht wird.

Überdies gestattet die Ausbildung der Schlageinrichtung mit zwei fluchtend angeordneten elastischen Elementen eine Verkantung des Schlagbolzens im Elektromagnet zu verringern, die durch ungleichmäßiges Anpressen der Hauptauflagefläche des Schlagbolzens durch die elasti~ schen Elemente bedingt ist, wodurch die Reibungskraft bei der Bewegung des Schlagbolzens vermindert und folglich der Wirkungsgrad erhöht wird.

### Kurze Beschreibung der Zeichnungen

Im folgenden wird die Erfindung anhand die konkreter Ausführungsbeispiele unter Bezugnahme auf^{v}beigefüg- tenZeichnungen erläutert; in diesen zeigt:
Fig. 1, 2 eine Gesamtansicht einer erfindungsgemäßen Schlageeinrichtung mit einem elastischen Element, im Schnitt;
Fig. 3 bis 5 eine Gesamtansicht derselben mit koaxialer Anordnung elastischer Elemente, gemäß der Erfindung im Schnitt;
Fig. 6 bis 8 eine Gesamtansicht derselben mit fluchtend angeordneten elastischen Elementen, gemäß der Erfindung im Schnitt;
Fig. 9 eine Gesamtansicht derselben mit koaxialer Anordnung elastischer Elemente und einem Spiel zwischen einem der elastischen Elemente und der Hauptauflagefläche des Gehäuses, gemäß der Erfindung im Schnitt.

### Beste Ausführungsform der Erfindung

Die Schlageinrichtung enthält ein Gehäuse 1 (Fig. 1) sowie einen Schlagbolzen 2 mit Schaft, ein Arbeitswerkzeug 4 und einen Antrieb des Schlagbolzens 2, die fluchtend im Gehäuse angeordnet sind.

Als Antrieb für den Schlagbolzen 2 der Schlageinrichtung kommt ein beliebiger bekannter periodisch wirkender Antrieb in Frage. Bei den nachstehend angeführten konkreten Ausführungsbeispielen besteht der Antrieb des _{S}chlagbolzens 2 aus einem Einspulenelektromagnet 5.

Im Gehäuse 1 ist eine Hauptauflagefläche 6 und am Schaft 3 des Schlagbolzens 2 ist eine andere Hauptauflagefläche 7 ausgebildet,zwischen denen eine elastische Vorrichtung 8 zur Aufrechterhaltung der Schwingbewegung des Schlagbolzens 2 angeordnet ist, die aus einem unter Vorspannung montierten elastischen Element 9 besteht. Als elastisches Element 9 kann wie bei der vorliegenden Erfindung eine zylindrische Schraubenfeder benutzt werden; es kann auch eine Formprofilfeder oder ein elastisches Druckluftelement verwendet werden.

Im Gehäuse 1 ist eine zusätzliche Auflagefläche 10 gegenüber der Hauptauflagefläche 6 und am Schlagbolzen 2 ist eine zusätzliche Auflagefläche 11 gegenüber der Hauptauflagefläche 7 derart ausgebildet, daß das elastische Element 9 sowohl mit den Hauptauflageflächen 6 und 7 als auch mit den zusätzlichen/Auflageflächen IO und II jeweils über Scheiben 12 und 13 in Wirkverbindung steht.

Die Anordnung des elastischen Elementes 9 mit der Möglichkeit zur Wechselwirkung mit den Auflageflächen 6, 7, 10, 11 kann eventuell unter Bildung eines Spaltes zwischen dem elastischen Element 9 und einer dieser Flächen erfolgen. In Fig. 2 ist eine Ausführungsform der Einrichtung gezeigt, bei der das elastische Element 9 unter Bildung eines Spiels 14 montiert ist.

Der Spalt 14 wird durch eine derartige Ausführung des Schaftes 3 des Schlagbolzens 2 gebildet, daß die am Schaft 3 des Schlagbolzens 2 ausgebildete Hauptauflagefläche 7 über die zusätzliche Auflagefläche 10 des Gehäuses 1 vorsteht, wodurch das elastische Element 9 mit dem einen Ende an der zusätzlichen Auflagefläche 11 des Schlagbolzens 2 und über die Scheibe 13 an der Hauptauflagefläche 6 des Gehäuses 1 angreift, während dessen anderes Ende lediglich mit der Hauptauflagefläche 7 des Schlagbolzens 2 über die Scheibe 12 in Wirkverbindung steht, wobei sich zwischen der Scheibe 12 und der zusätzlichen Auflagefläche 10 des Gehäuses 1 ein Spalt 14 bildet, welcher der Versetzungsgröße der Hauptauflagefläche 7 des Schlagbolzens 2 relativ zu der zusätzlichen Auflagefläche 10 des Gehäuses 1 gleich ist.

Es werden nunmehr andere Ausführungsformen der Schlageinrichtung (Fig. 3 bis 9) betrachtet, bei denen die elastische- Vorrichtung 8 aus zwei elastischen Elementen 15, 16 besteht, die unter Vorspannung montiert sind und bei jedem von denen die Hauptauflagefläche 6,7 jeweils am Gehäuse 1 und am Schlagbolzen 2 ausgebildet und für alle Ausführungsformen der Einrichtung gemeinsam sind, wobei an einem der Teile - Gehäuse 1 und Schlagbolzen 2 - oder , an den beiden zusätzliche Auflageflächen ausgebildet sind.

Am Gehäuse 1 sind zusätzliche Auflageflächen 10 (Fig. 3, 5, 6, 8, 9) und 17 (Fig. 3, 6) und am Schlagbolzen 2 sind zusätzliche Auflageflächen 11 (Fig. 4, 5, 7, 8, 9) und 18 (Fig. 4, 7) derart ausgebildet, daß jedes elastische Element 15 bzw. 16 mit dem einen Ende an einer der Hauptauflageflächen 6 bzw. 7 angreift und daß dessen anderes Ende mit der Möglichkeit zur Wechselwirkung mit der Hauptauflagefläche 6 bzw. 7 und einer der zusätzlichen Auflageflächen 10, 17 am Gehäuse 1 bzw. 11, 18 am Schlagbolzen 2 angeordnet ist. Die Anordnung der elastischen Elemente 15 und 16 mit der Möglichkeit zur Wechselwirkung mit den erwähnten Haupt- und zusätzlichen Auflageflächen kann eventuell unter Bildung eines Spaltes zwischen diesen und den elastischen Elementen 15 und (oder) 16 erfolgen. Der Spalt wird durch eine derartige Ausführung des Gehäuses 1 oder Schlagbolzens 2 gebildet, daß die erwähnten Haupt- und zusätzlichen Auflageflächen des Gehäuses 1 und des Schlagbolzens 2, die zur Wirkungsbindung mit einem der Enden der elastischen Elemente 15 und (oder) 16 bestimmt sind, gegeneinander versetzt sind. Die Grösse des Spaltes ist dabei gleich der Größe der Versetzung der erwähnten Auflageflächen.

Es wird nunmehr eine Ausführung der Einrichtung betrachtet, bei der die elastische Vorrichtung 8 (Fig. 3) aus zwei koaxial angeordneten elastischen Elementen 16, 15 besteht. So greift das elastische Element 15 mit dem einen Ende an der Hauptauflagefläche 6 am Gehäuse 1 an und dessen anderes Ende ist mit der Möglichkeit zur Wechselwirkung über eine Scheibe 19 mit der Hauptauflagefläche 7 am Schlagbolzen 2 und der zusätzlichen Auflagefläche 10 am Gehäuse 1 angeordnet. Das andere elastische Element 16 greift mit dem einen Ende an der Hauptauflagefläche 6 des Gehäuses 1 an und dessen anderes Ende ist mit der Möglichkeit zur Wechselwirkung über eine Scheibe 20 mit der zusätzlichen Auflagefläche 17 am Gehäuse 1 und der Hauptauflagefläche 7 am Schlagbolzen 2 angeordnet. Das elastische Element 15 ist auf dem Schaft 3 des Schlagbolzens 2 in einem im Gehäuse 1 gebildeten Raum und das elastische Element 16 ist in einem anderen Raum des Gehäuses 1 auf einem Ansatz 21 des Gehäuses angeordnet, an dem die zusätzliche Auflagefläche 17 ausgebildet ist.

Gemäß einer in Fig. 4 gezeigten Ausführungsform der Schlageinrichtung besteht die elastische Vorrichtung 8 ebenfalls aus zwei koaxial angeordneten elastischen Elementen 15, 16 und das elastische Element 15 greift mit dem einen Ende an der Hauptauflagefläche 7 am Schlagbilzen 2 an, während dessen anderes Ende mit der zusätzlichen Auflagefläche 11 am Schlagbolzen 2 und der Hauptauflagefläche 6 am Gehäuse 1 über eine Scheibe 19 in Wirkverbindung steht. Das andere elastische Element 16 greift mit dem einen Ende an der Hauptauflagefläche 7 am Schlagbolzen 2 an und sein anderes Ende ist mit der Möglichkeit zur Wechselwirkung mit der zusätzlichen Auflagefläche 18 am Schlagbolzen 2 und der Hauptauflagefläche 6 des Gehäuses 1 über eine Scheibe 20 angeordnet. Das elastische Element 15 ist auf dem Schaft 3 des Schlagbolzens 2 zwischen der Hauptauflagefläche 7 und der am Schlagbolzen 2 ausgebildeten zusätzlichen Auflagefläche 11 angeordnet und das elastische Element 16 ist in einem Raum untergebracht, der im Schaft 3 des Schlagbolzens 2 zwischen der Hauptauflagefläche 7 und der zusätzlichen Auflagefläche 18 gebildet ist, die am Schlagbolzen 2 im Raum des Schaftes 3 ausgeführt ist.

Gemäß einer in Fig. 5 gezeigten Ausführungsform der Schlageinrichtung besteht die elastische Vorrichtung 8 aus zwei koaxial angeordneten elastischen Elementen 15, 16 und das elastische Element 15 greift mit dem einen Ende an der Hauptauflagefläche 6 des Gehäuses 1 an und sein anderes Ende ist mit der Möglichkeit zur Wechselwirkung mit der im Gehäuse 1 ausgebildeten zusätzlichen Auflagefläche 10 und der Hauptauflagefläche 7 des Schlagbolzens 2 über eine Scheibe 19 angeordnet.

Das andere elastische Element 16 greift mit dem einen Ende an der Hauptauflagefläche 7 des Schlagbolzens 2 an und sein anderes Ende ist mit der Möglichkeit zur Wechselwirkung mit der am Schlagbolzen 2 ausgebildeten zusätzlichen Auflagefläche 11 und der Hauptauflagefläche 6 des Gehäuses 1 angeordnet. Die elastischen Elemente 15, 16 sind in der Einrichtung wie bei der vorstehend beschriebenen Ausführungsfprm angeordnet.

Gemäß einer in Fig. 6 gezeigten Ausführungsform der Schlageinrichtung besteht die elastische Vorrichtung 8 aus zwei elastischen Elementen 15, 16, die fluchtend angeordnet sind. Die zusätzlichen Auflageflächen 10 und 17 sind am Gehäuse 1 ausgebildet. Das elastische Element 15 ist in einem Raum des Gehäuses 1 zwischen der Hauptauflagefläche 6 und der zusätzlichen Auflagefläche 10 und das elastische Element 16 ist in einem Raum des Gehäuses 1 zwischen der Hauptauflagefläche 6 und der zusätzlichen Auflagefläche 17 untergebracht. Das elastische Element 15 greift mit dem einen Ende an der Hauptauflagefläche 6 des Gehäuses 1 an und sein anderes Ende ist mit der Möglichkeit zur Wechselwirkung mit der zusätzlichen Auflagefläche 10 des Gehäuses 1 und der Hauptauflagefläche 7 des Schlagbolzens 2 über eine Scheibe 19 angeordnet. Das elastische Element 16 greift mit dem einen Ende an der Auflagefläche 6 des Gehäuses 1 an und sein anderes Ende ist mit der Möglichkeit zur Wechselwirkung mit der zusätzlichen Auflagefläche 17 des Gehäuses 1 und der Hauptauflagefläche 7 des Schlagbolzens 2 über eine Scheibe 20 angeordnet.

Gemäß einer in Fig. 7 gezeigten Ausführungsform der Schlageinrichtung besteht die elastische Vorrichtung 8 ebenfalls aus zwei elastischen Elementen 15, 16, die fluchtend angeordnet sind. Das elastische Element 15 ist in einem Raum des Gehäuses 1 auf dem Schaft 3 des Schlagbolzens 2 und das elastische Element 16 ist auf einem Schaft 22 in einem anderen Raum des Gehäuses 1 untergebracht. Die zusätzlichen Auflageflächen 11 und 18 sind am Schlagbolzen 2 ausgebildet. Das elastische Element 15 greift mit dem einen Ende an der Hauptauflagefläche 7 des Schlagbolzens 2 an und sein anderes Ende ist mit der Möglichkeit zur Wechselwirkung mit der zusätzlichen Auflagefläche 11 des Schlagbolzens 2 und der Hauptauflagefläche 6 des Gehäuses 1 über eine Scheibe 19 angeordnet. Das elastische Element 16 greift mit dem einen Ende an der Hauptauflagefläche 7 des Schlagbolzens 2 an und sein - anderes Ende ist mit der Möglichkeit zur Wechselwirkung mit der zusätzlichen Auflagefläche 18 des Schlagbolzens 2 und der Hauptauflagefläche 6 des Gehäuse 1 über eine Scheibe 20 angeordnet.

Gemäß einer in Fig. 8 gezeigten Ausführungsform der Schlageinrichtung mit fluchtend angeordneten elastischen Elementen 15, 16 ist die zusätzliche Auflagefläche 10 am Gehäuse 1 und die zusätzliche Auflagefläche 11 ist am Schlagbolzen 2 ausgebildet. Das elastische Element 15 ist in einem Raum des Gehäuses 1 und das elastische Element 16 ist auf dem Schaft 3 des Schlagbolzens 2 in einem anderen Raum des Gehäuses 1 untergebracht.

Das elastische Element 15 greift mit dem einen Ende an der Hauptauflagefläche 6 des Gehäuses 1 an und sein anderes Ende ist mit der Möglichkeit zur Wechselwirkung mit der zusätzlichen Auflagefläche 10 des Gehäuses 1 und der Hauptauflagefläche 7 des Schlagbolzens 2 über eine Scheibe 19 angeordnet. Das elastische Element 16 greift mit dem einen Ende an der Hauptauflagefläche 7 des Schlagbolzens 2 an und sein anderes Ende ist mit der Möglichkeit zur Wechselwirkung mit der zusätzlichen Auflagefläche 11 des Schlagbolzens 2 und der Hauptauflagefläche 6 des Gehäuses 1 über eine Scheibe 20 angeordnet.

Gemäß einer in Fig. 9 gezeigten Ausführungsform der Schlageinrichtung mit koaxial angeordneten elastischen Elementen 15, 16 greift das elastische Element 15 mit dem einen Ende an der Hauptauflagefläche 6 des Gehäuses 1 an und sein anderes Ende ist mit der Möglichkeit zur Wechselwirkung mit der zusätzlichen Auflagefläche 10 des Gehäuses lund der Hauptauflagefläche 7 des Schlagbolzens 2 über eine Scheibe 19 angeordnet. Das elastische Element 16 greift mit dem einen Ende an der Hauptauflagefläche 7 des Schlagbolzens 2 an und sein, anderes Ende ist mit der Möglichkeit zur Wechselwirkung mit der zusätzlichen Auflagefläche 11 des Schlagbolzens 2 angeordnet. Dasselbe Ende des elastischen Elementes 16 ist unter Bildung eines Spaltes relativ zu der Hauptauflagefläche 6 des Gehäuses 1 mit der Möglichkeit zur Wechselwirkung mit dieser über eine Scheibe 20 angeordnet.

Bei den vorstehend beschriebenen und in Fig. 2 bis 8 gezeigten Ausführungsformen der Schlageinrichtung ist es ebenfalls möglich, die elastischen Elemente 15, 16 unter Bildung eines Spaltes relativ zu den jeweiligen Auflageflächen, und zwar sowohl relativ zu den Hauptauflageflächen als auch den zusätzlichen Auflageflächen, anzuordnen.

### Die Wirkungsweise der Schlageinrichtung ist wie folgt.

An den Elektromagnet 5 (Fig. 1) wird ein Spannungsimpuls gegeben, und der Schlagbolzen 2 bewegt sich unter der Wirkung der elektromagnetischen Kraft zum Arbeits- werkzeug 4 hin (Hingang) und drückt das elastische Element 9 zusammen. Nach _{ä}bprallen des Schlagbolzens 2 vom Arbeitswerkzeug 4 bewegt sich der Schlagbolzen 2 von dem Arbeitswerzeug 4 weg (Rückgang) unter der Wirkung der Kraft des sich entspannenden elastischen Elementes 9 zunächst mit Beschleunigung. Auf den vorstehend beschriebenen Hin- und Rückgangstrecken. die links von der Gleichgewichtslage liegen, stützt sich das elastische Element 9 mit dem einen Ende an der Hauptauflagefläche 6 des Gehäuses 1 über die Scheibe 13 ab und greift mit dem anderen Ende an der Hauptauflagefläche 7 des Schlagbolzens 2 über die Scheibe 12 an. In diesem Augenblick besteht keine Wirkverbindung des elastischen Elementes 9 mit den zusätzlichen Auflageflächen 10, 11 des Gehäuses 1 und des Schlagbolzens 2.

Nach Passieren der Gleichgewichtslage bewegt sich der Schlagbolzen 2 unter der Wirkung des sich zusammendrückenden elastischen Elementes 9 bis zum Stillstand mit Verzögerung. Dann beginnt der Schlagbolzen 2 sich zum Arbeitswerkzeug 4 hin unter der Wirkung des sich entspannenden elastischen Elementes 9 mit Beschleunigung zu bewegen. Bei Hingang wird an den Einspulenelektromagnet 5 jedesmal ein Spannungsimpuls gegeben und auf den Schlagbolzen 2 wirkt eine elektromagnetische Kraft, die die Geschwindigkeit des letzteren erhöht. Auf diesen Rück- und Hingangstrecken, die rechts von der Gleichgewichtslage liegen, stützt sich das elastische Element 9 mit dem einen Ende an der zusätzlichen Auflagefläche 10 des Gehäuses 1 über die Scheibe 12 ab und greift mit dem anderen Ende an der zusätzlichen Auflagefläche 11 des Schlagbolzens 2 über die Scheibe 13 an. Dabei besteht keine Wirkverbindung des elastischen Elementes 9 mit den Hauptauflageflächen 6, 7 des Gehäuses 1 und des Schlagbolzens 2. Desweiteren wiederholt sich das Spiel aufs neue.

Bei Erhöhung der Abprallgeschwindigkeit des Schlagbolzens 2 vom Arbeitswerkzeug 4 verringert sich der Rückgangzeitanteil, in dem sich der Schlagbolzen 2 vom Arbeitswerkzeug 4 bis zu der - in der Figur gezeigten - Gleichgewichtslage bewegt. Der restliche Rückgangzeitanteil des Schlagbolzens 2, in dem sich der Schlagbolzen 2 von der Gleichgewichslage bis zum Stillstand bewegt, wird größer.

Die Vergrößerung der Zeit, in der der Schlagbolzen 2 den genannten Rückgangabschnitt durchläuft, ist durch den Einbau des elastischen Elementes 9 unter Vorspannung einerseits zwischen die Hauptauflagefläche 6 des Gehäuses 1 und die zusätzliche Auflagefläche 11 des Schlagbolzens 2 und andererseits zwischen die Hauptauflagefläche 7 des Schlagbolzens 2 und die zusätzlicheAuflagefläche 10 des Gehäuses 1 bedingt. Folglich verändert sich die Gesamtspielzeit der Schlagschwingbewegungen entweder überhaupt nicht oder nur geringfügig, was von der Ebnung der Amplitudenfrequenzkennlinie zeugt. Der nächstfolgende Impuls der elektromagnetischen Kraft wird daher auf den Schlagbolzen 2 nur bei dessen Hingang wirken, wodurch der Synchronlauf desselben und des Schlagbolzens 2 eingehalten wird.

Die Einrichtung gestattet es folglich, die Abhängigkeit des Wirkungsgrades und der Schlagenergie von den Bedingungen, unter denen die Zusammenwirkung des Arbeitswerkzeuges4 mit dem zu bearbeitenden Material erfolgt (gerade diese Bedingungen bestimm en den Abprallfaktor des Schlagbolzens 2 am Arbeitswerkzeug 4), zu verringern und dadurch den Mittelwert des Wirkungsgrades und die Leistung der Einrichtung zu erhöhen.

Die Wirkungsweise der Schlageinrichtung gemäß der anderen Ausführungsform (Fig. 2) ist ähnlich der Arbeit der in Fig. 1 gezeigten Einrichtung. Eine Besonderheit der Wirkungsweise der in Fig. 2 gezeigten Einrichtung besteht darin, daß der Schlagbolzen 2 auf den Hin- und Rückgangstrecken, die an der Gleichgewichtslage liegen und der Größe des Spaltes 14 gleich sind, keine Krafteinwirkung seitens des elastischen Elementes 9 erfährt, da sich das elastische Element 9 in diesem Zeitpunkt im Raum des Schaftes 3 des Schlagbolzens 2 befindet und sich mit diesem zusammen bewegt, wobei sich das eine Ende des elastischen Elementes 9 an der Hauptauflagefläche 7 des Schlagbolzens 2 über die Scheibe 12 und das andere Ende an der zusätzlichen Auflagefläche 11 des Schlagbolzens 2 über die Scheibe 13 abstützt.

Das Vorhandensein des Spaltes 14 verleiht der Einrichtung weitere positive Eigenschaften, vergrößert nämlich den Hub des Schlagbolzens 2, wodurch die Schlagenergie und somit die Leistung der Schlageinrichtung erhöht wird.

Die Schlageinrichtung gemäß den folgenden Ausführungsformen mit koaxial und fluchtend angeordneten elastischen Elementen, wie sie in Fig. 3, 6 gezeigt sind, funktioniert wie folgt. Bei Anlegen eines Spannungsimpulses an den Elektromagnet 5 bewegt sich der Schlagbolzens 2 zum Arbeitswerkzeug 4 hin und drückt das elastische Element 15 zusammen (Hingang). Nach Aufprall auf die Stirnfläche des Arbeitswerkzeuges 4 bewegt sich der Schlagbolzen 2 mit Beschleunigung unter der Wirkung des sich entspannenden elastischen Elementes 15 (Rückgang).

Auf den verstehend beschriebenen Hin- und Rückgangstrecken, die links von der Gleichgewichtslage liegen, stützt sich das elastische Element 15 mit dem einen Ende an der Hauptauflagefläche 6 des Gehäuses 1 ab und greift mit den anderen Ende an der Hauptauflagefläche 7 des Schlagbolzens 2 über die Scheibe 19 an. Das andere elastische Element 16 bewegt sich nicht und stützt sich auf der einen Seite an der Hauptauflagefläche 6 und auf der anderen Seite an der zusätzlichen Auflagefläche 17 über die Scheibe 20 ab. In dem Zeitpunkt, in dem der Schlagbolzen 2 die Gleichgewichtslage durchläuft, stützt sich die mit dem elastischen Element 15 in Wirkverbindung stehende Scheibe 19 an der zusätzlichen Auflagefläche 10 des Gehäuses 1 ab. Der Schlagbolzen 2 setzt seine Auslaufbewegung mit Verzögerung fort, indem er das elastische Element 16 über die Scheibe 20 zusammendrückt. Dann kommt der Schlagbolzen 2 zum Stillstand, wodurch der Rückgang vollendet wird.

Der Schlagbolzen 2 beginnt seinen Hingang unter der Wirkung des sich entspannenden elastischen Elementes 16 mit Beschleunigung. Auf diesen Rück- und Hingangstrecken, die rechts von der Gleichgewichtslage liegen, stützt sich das elastische Element 16 mit dem einen Ende an der Hauptauflagefläche 6 des Gehäuses 1 ab und greift mit dem anderen Ende an der Hauptauflagefläche 7 des Schlagbolzens 2 über die Scheibe 20 an. In dieser Zeit ist das elastische Element 15 unbeweglich und stützt sich mit dem einen Ende an der Hauptauflagefläche 6 und mit dem anderen an der zusätzlichen Auflagefläche 10 des Gehäuses 1 über die Scheibe 19 ab. Nach Passieren der in den Figuren gezeigten Gleichgewichtslage wird der Schlagbolzen 2 nunmehr von dem elastischen Element 15 über die Scheibe 19 gebremst, während das elastische Element 16 keine Wirkung mehr auf den Schlagbolzen 2 ausübt, weil die Scheibe 20, über die das elastische Element 16 am Schlagbolzen 2 angriff, an der zusätzlichen Auflagefläche 17 des Gehäuses 1 stehenbleibt ist. Beim Hingang wird der nächste Spannungsimpuls an den Elektromagnet 5 gegeben, wodurch sich die Geschwindigkeit des Schlagbolzens 2 erhöht. Des weiteren wiederholt sich das Spiel aufs neue.

Die Schlageinrichtung gemäß den folgenden Ausführungsformen (Fig. 4, 7) funktioniert wie folgt. Bei Anlegen eines Spannungsimpulses an den Elektromagnet 5 bewegt sich der Schlagbolzen 2 zum Arbeitswerkzeug 4 hin und drückt das elastische Element 15 zusammen. Nach dem Aufprall auf die Stirnfläche des Arbeitswerkzeuges 4 bewegt sich der Schlagbolzen 2 mit Beschleunigung unter der Wirkung des sich entspannenden elastischen Elementes 15 (Rückgang), bis die in den Figuren gezeigte Gleichgewichtslage erreicht wird. Auf den beschriebenen Hin- und Rückgangstrecken, die links von der Gleichgewichtslage liegen, stützt sich das elastische Element 15 mit dem einen Ende an der Hauptauflagefläche 6 des Gehäuses 1 über die Scheibe 19 ab und greift mit dem anderen Ende an der Hauptauflagefläche 7 des Schlagbolzens 2 an. Das elastische Element 16 befindet sich in dem Raum des Schaftes 3 des Schlagbolzens 2 und bewegt sich mit dem Schlagbolzen zusammen, wobei sich das eine Ende des elastischen Elementes 16 an der Hauptauflagefläche 7 und das andere Ende auf der zusätzlichen Auflagefläche 18 des Schlagbolzens 2 über die Scheibe 20 abstützt. Des weiteren bewegt sich der Schlagbolzen 2 unter der Wirkung des sich zusammendrückenden elastischen Elementes 16 mit Verzögerung bis zum Stillstand, während das elastische Element 15 keine Krafteinwirkung mehr auf den Schlagbolzen 2 ausübt, indem es sich mit dem Schlagbolzen 2 zusammen bewegt.

Nach dem Stillstand setzt der Schlagbolzen 2 zum Arbeitshub an und bewegt sich mit Beschleunigung unter der Wirkung des sich entspannenden elastischen Elementes 16. Auf diesen Rück- und Hingangstrecken, die rechts von der Gleichgewichtslage liegen, stützt sich das elastische Element 16 mit dem einen Ende an der Hauptauflagefläche 6 des Gehäuses 1 über die Scheibe 20 ab und greift mit dem anderen Ende an der Hauptauflagefläche 7 des Schlagbolzens 2 an. Dabei befindet sich das elastische Element 15 in dem Raum des Schaftes 3 des Schlagbolzens 2 und bewegt sich mit dem Schlagbolzen 2, wobei sich das eine Ende des elastischen Elementes 15 an der Hauptauflagefläche 7 und das andere an der zusätzlichen Auflagefläche 11 des Schlagbolzens 2 über die Scheibe 19 abstützt.

Nach Passieren der Gleichgewichtslage wird der Schlagbolzen 2 nunmehr durch das sich zusammendrückende elastische Element 15 gebremst, während das elastische Element 16 keine Wirkung mehr auf den Schlagbolzen ausübt, weil die Scheibe 20, über die das elastische Element 16 auf den Schlagbolzen 2 einwirkte, von der Hauptauflagefläche 6 des Gehäuses 1 losgelöst ist. Beim Hingang wird an den Elektromagnet 5 der nächste Spannungsimpuls gegeben, wodurch sich die Geschwindigkeit des Schlagbolzens 2 erhöht. Des weiteren widerholt sich das Spiel aufs neue.

Die Schlageinrichtung gemäß den folgenden Ausführungsformen (Fig. 5, 8, 9) funktioniert wie folgt.

Bei Anlegen eines Spannungsimpulses an den Elektromagnet 5 bewegt sich der Schlagbolzen 2 zum Arbeits- werkzeug 4 hin und drückt das elastische Element 15 über die Scheibe 19 zusammen (Hingang), Nach dem Aufprall auf die Stirnfläche des Arbeitswerkzeuges 4 bewegt sich der Schlagbolzen 2 mit Beschleunigung unter der Wirkung des sich entspannenden elastischen Elementes 15 (Rückgang) bis zur Gleichgewichtsstellung, die in den Figuren dargestellt ist.

Auf den erwähnten Hin- und Rückgangstrecken, die links von der Gleichgewichtslage liegen, stützt sich das elastische Element 15 mit dem einen Ende an der Hauptauflagefläche 6 des Gehäuses 1 ab und greift mit dem anderen Ende an der Hauptauflagefläche 7 des Schlagbolzens 2 über die Scheibe 19 an. In diesem Zeitpunkt befindet sich das elastische Element 16 in dem Raum des Schaftes 3 des Schlagbolzens 2 und bewegt sich mit dem Schlagbolzen 2, wobei sich das eine Ende des elastischen Elementes 16 an der Hauptauflagefläche 7 des Schlagbolzens 2 und das andere Ende an der zusätzlichen Auflagefläche 11 des Schlagbolzens 2 über die Scheibe 20 abstützt.

Des weiteren bewegt sich der Schlagbolzen 2 mit Verzögerung unter der Wirkung des sich zusammendrückenden elastischen Elementes 16 bis zum 3tillstand, während das elastische Element 15 keine Krafteinwirkung mehr auf den Schlagbolzen 2 ausübt, da die Scheibe 19 an der zusätzlichen Auflagefläche 10 des Gehäuses 1 stehenbleibt. Nach dem Stillstand setzt der Schlagbolzen 2 zum Arbeitshub ein und bewegt sich mit Beschleunigung unter der Wirkung des sich entspannenden elastischen Elementes 16.

Auf diesen Rück- und Hingangstrecken, die rechts von der Gleichgewichtslage liegen, stützt sich das elastische Element 16 mit dem einen Ende an der Hauptauflagefläche 6 des Gehäuses 1 über die Scheibe 20 ab und greift mit dem anderen Ende an der Hauptauflagefläche 7 des Schlagbolzens 2 an. Das elastische Element 15 ist dabei unbeweglich und stützt sich mit dem einen Ende an der Hauptauflagefläche 6 des Gehäuses 1 und mit dem anderen Ende an der zusätzlichen Auflagefläche 10 des Gehäuses 1 über die Scheibe 19 ab.

Nach Passieren der Gleichgewichtslage wird der Schlagbolzen nunmehr durch das sich zusammendrückende elastische Element 15 gebremst, während das elastische Element 16 keine Wirkung mehr auf den Schlagbolzen 2 ausübt, da die Scheibe 20, über die das elastische Element 16 auf den Schlagbolzen 2 einwirkte, von der Hauptauflagefläche 6 des Gehäuses 1 losgelöst ist. Beim Eingang wird an den Elektromagnet 5 der nächste Spannungsimpuls gegeben, wodurch die Geschwindigkeit des Schlagbolzens 2 erhöht wird. Des weiteren wiederholt sich das Spiel aufs neue.

Eine Besonderheit der Funktionsweise der in Fig. 9 gezeigten Ausführungsform der Einrichtung besteht darin, daß auf den Hin- und Rückgangstrecken, die an der Gleichgewichtslage liegen und der Größe des Spaltes 23 gleich sind, der Schlagbolzen 2 keine Krafteinwirkung seitens der elastischen Elemente 15 und 16 erfährt.

Die Wirkungsweise der in Fig. 3 bis 9 gezeigten Einrichtungen zeichnet sich durch folgende Besonderheiten aus.

Die Abprallgeschwindigkeit des Schlagbolzens 2 am Arbeitswerkzeug 4 hängt ab von den sich im Laufe der Arbeit ändernden Bedingungen, unter denen das Arbeitswerkzeug 4 mit dem zu bearbeitenden Material zusammenwirkt. Bei Vergrößerung (Verringerung) der Abprallgeschwindigkeit des Schlagbolzens 2 am Arbeitswerkzeug 4 verringert (erhöht) sich der Rückgangzeitanteil, in dem sich der Schlagbolzen 2 vom Arbeitswerkzeug 4 bis zur Gleichgewichtslage bewegt. Der restliche Rückgangzeitanteil des Schlagbolzens 2, in dem sich der Schlagbolzen 2 von der Gleichgewichtslage bis zum Stillstand bewegt und das elastische Element 16 zusammendrückt, erhöht (verringert) sich. Die Vergrößerung (Verringerung) der Zeit, in der-der genannte Rückgangabschnitt durchlaufen wird, ist durch die Anordnung des elastischen Elementes 16 unter Vorspannung zwischen den jeweiligen zusätzlichen Auflageflächen und Hauptauflageflächen bedingt.

Folglich verändert sich die Gesamtzeit der Schwingschlagbewegungen entweder überhaupt nicht oder nur geringfügig.

Daher wird der nächste Impuls der elektromagnetischen Kraft auf den Schlagbolzen 2 nur bei dessen Hingang synchron mit der Bewegung des Schlagbolzens 2 wirken.

Die vorstehend beschriebenen Ausführungsformen der elastischen Vorrichtung 8 als elastische Elemente 15 und 16, bei denen
a) die elastischen Elemente 15 und 16 koaxial (Fig. 3) oder fluchtend (Fig. 6) angeordnet sind, wobei die elastischen Elemente 15 und 16 mit dem einen Ende an der Hauptauflagefläche 6 des Gehäuses 1 angreifen und derart angeordnet sind, daß ihr anderes Ende mit den zusätzlichen Auflageflächen 10 und 17 des Gehäuses 1 und der Hauptauflagefläche 7 des Schlagbolzens in Wirkverbindung steht,
b) die elastischen Elemente 15 und 16 koaxial (Fig. 4) oder fluchtend (Fig. 7) angeordnet sind, wobei die elastischen Elemente 15 und 16 mit dem einen Ende an der Hauptauflagefläche 7 des Schlagbolzens 2 angreifen und ihr anderes Ende mit der Möglichkeit zur Wechselwirkung mit den zusätzlichen Auflageflächen 11 und 18 des Schlagbolzens 2 und der Hauptauflagefläche 6 des Gehäuses 1 angeordnet sind,
c) die elastischen Elemente 15 und 16 koaxial (Fig. 5, 9) oder fluchtend (Fig. 8) angeordnet sind, wobei das elastische Element 15 mit dem einen Ende an der Hauptauflagefläche 6 des Gehäuses 1 angreift und dessen anderes Ende mit der Möglichkeit zur Wechselwirkung mit der zusätzlichen Auflagefläche 10 des Gehäuses 1 und der Hauptauflagefläche 7 des Schlagbolzens 2 angeordnet ist, während das elastische Element 16 mit dem einen Ende an der Hauptauflagefläche 7 des Schlagbolzens 2 angreift und dessen anderes Ende mit der Möglichkeit zur Wechselwirkung mit der zusätzlichen Auflagefläche 11 des Schlagbolzens 2 und mit der Hauptauflagefläche 6 des Gehäuses 1 angeordnet ist,
   gestatten es, die Amplitudenfrequenzkennlinie der Schlageinrichtung zu ebnen, wodurch der Mittelwert des Wirkungsgrades der Einrichtung erhöht wird.

### Gewerbliche Verwertbarkeit

Die Erfindung kann zur Erzeugung von 3chlageinwirkungen auf ein zu bearbeitendes Material genutzt und bei Bau- und Montagearbeiten sowie im Berg- und im Maschinenbau verwendet werden.

## Patentansprüche

1. Schlageinrichtung, enthaltend ein eine Hauptauflagefläche (6) aufweisendes Gehäuse (1) und - darin fluchtend angeordnet - einen eine andere Hauptauflagefläche (7) aufweisenden Schlagbolzen (2), einen periodisch wirkenden Antrieb des Schlagbolzens (2), eine unter Vorspannung montierte und zwischen der Hauptauflageflächen (6, 7) des Gehäuses (1) und des Schlagbolzens (2) liegende elastische Vorrichtung (8) zur Aufrechterhaltung der Schwingbewegungen des Schlagbolzens (2) und ein Arbeitswerkzeug (4), dadurch gekennzeich-net, daß im Gehäuse (1) und am Schlagbolzen (2) gegenüber den Hauptauflageflächen (6, 7) zusätzliche Auflageflächen (10, 11) ausgebildet sind und die elastische Vorrichtung (8) aus einem elastischen Element (9) besteht, dessen eines Ende mit der Möglichkeit zur Wechselwirkung mit der zusätzlichen Auflagefläche (10) des Gehäuses (1) und der Hauptauflagefläche (7) des Schlagbolzens (2) und dessen anderes Ende mit der Möglichkeit zur Wechselwirkung mit der zusätzlichen Auflagefläche (11) des Schlagbolzens (2) und der Hauptauflagefläche (6) des Gehäuses (1) angeordnet ist.

2. Schlageinrichtung, enthaltend ein eine Hauptauflagefläche (6) aufweisendes Gehäuse (1) und - darin fluchtend angeordnet - einen eine andere Hauptauflagefläche (7) aufweisenden Schlagbolzen (2), einen periodisch wirkenden Antrieb des Schlagbolzens (2), eine unter Vorspannung montierte und zwischen den Hauptauflageflächen (6, 7) des Gehäuses (1) und des Schlagbolzens (2) liegende elastische Vorrichtung (8) zur Aufrechterhaltung der Schwingbewegungen des Schlagbolzens (2) und ein Arbeitswerkzeug (4), dadurch gekenn- zeichnet, daß die elastische Vorrichtung (8) aus zwei elastischen Elementen (15, 16) besteht, für jedes von denen die Hauptauflageflächen (6, 7) am Gehäuse (1) und am Schlagbolzen (2) ausgebildet sind, wobei an jedem von ihnen zusätzliche Auflageflächen (10, 17 und 11, 18) jeweils derart ausgebildet sind, daß jedes elastische Element (15, 16) mit dem einen Ende an einer der Hauptauflageflächen (6, 7) angreift und das andere Ende des Elementes mit der Möglichkeit zur Wechselwirkung mit einer der Hauptauflageflächen (6, 7) und einer der zusätzlichen Auflageflächen (10, 17, 11, 18) angeordnet ist.

3. Einrichtung nach Anspruch 2, dadurch ge- kennzeichnet, daß die elastischen Elemente (15, 16) koaxial relativ zueinander angeordnet sind und daß die zusätzlichen Auflageflächen (10, 17) am Gehäuse (1) ausgebildet sind, wobei jedes elastische Element (15, 16) mit dem einen Ende an der Hauptauflagefläche (6) des Gehäuses (1) angreift und das andere Ende des Elementes mit der Möglichkeit zur Wechselwirkung mit einer der zusätzlichen Auflageflächen (10, 17) des Gehäuses (1) und der Hauptauflagefläche (7) des Schlagbolzens (2) angeordnet ist.

4. Einrichtung nach Anspruch 2, dadurch gekenn-zeichnet, daß die elastischen Elemente (15, 16) koaxial relativ zueinander angeordnet sind und daß die zusätzlichen Auflageflächen (11, 18) am Schlagbolzen (2) ausgebildet sind, wobei jedes elastische Element (15, 16) mit dem einen Ende an der Hauptauflagefläche (7) des Schlagbolzens (2) angreift und das andere Ende des Elementes mit der Möglichkeit zur Wechselwirkung mit einer der zusätzlichen Auflageflächen (11, 18) des Schlagbolzens (2) und der Hauptauflagefläche (6) des Gehäuses (1) angeordnet ist.

5. Einrichtung nach Anspruch 2, dadurch gekenn-zeichnet, daß die elastischen Elemente (15, 16) koaxial relativ zueinander angeordnet sind und daß eine zusätzliche Auflagefläche (10) am Gehäuse (1) und eine andere zusätzliche Auflagefläche (11) am Schlagbolzen (2) ausgebildet ist, wobei das eine elastische Element (15) mit dem einen Ende an der Hauptauflagefläche (6) des Gehäuses (1) angreift und das andere Ende des Elementes mit der Möglichkeit zur Wechselwirkung mit der zusätzlichen Auflagefläche (10) des Gehäuses (1) und der Hauptauflagefläche (7) des Schlagbolzens (2) angeordnet ist, während das andere elastische Element (16) mit dem einen Ende an der Hauptauflagefläche (7) des _{S}chlagbolzens (2) angreift und das andere Ende des Elementes mit der Möglichkeit zur Wechselwirkung mit der Hauptauflagefläche (6) des Gehäuses (1) und der zusätzlichen Auflagefläche (11) des Schlagbolzens (2) angeordnet ist.

6.Einrichtung nach Anspruch 2, dadurch gekenn-zeichnet, daß die elastischen Elemente (15, 16) fluchtend angeordnet sind und daß die zusätzlichen Auflageflächen (10, 17) am Gehäuse (1) ausgebildet sind, wobei jedes elastische Element (15, 16) mit dem einen Ende an der Hauptauflagefläche (6) des Gehäuses (1) angreift und das andere Ende des Elementes mit der Möglichkeit zur Wechselwirkung mit einer der zusätzlichen Auflageflächen (10, 11) des Gehäuses (1) und der Hauptauflagefläche (7) des Schlagbolzens (2) angeordnet ist.

7. Einrichtung nach Anspruch 2, dadurch gekenn-zeichnet, daß die elastischen Elemente (15, 16) fluchtend angeordnet sind und daß die zusätzlichen Auflageflächen (11, 18)am Schlagbolzen (2) ausgebildet sind, wobei jedes elastische Element (15, 16) mit dem einen Ende an der Hauptauflagefläche (7) des Schlagbolzens (2) angreift und das andere Ende des Elementes mit der Möglichkeit zur Wechselwirkung mit einer der zusätzlichen Auflageflächen (11, 18) des Schlagbolzens (2) und der Hauptauflagefläche (6) des Gehäuses (1) angeordnet ist.

8. Einrichtung nach Anspruch 2, dadurch gekenn-zeichnet, daß die elastischen Elemente (15, 16) fluchtend angeordnet sind und daß eine der zusätzlichen Auflageflächen (10) am Gehäuse (1) und die andere zusätzliche Auflagefläche (11) am Schlagbolzen (2) ausgebildet ist, wobei das eine elastische Element (15) mit dem einen Ende an der Hauptauflagefläche (6) des Gehäuses (1) angreift und das andere Ende des Elementes mit der Möglichkeit zur Wechselwirkung mit der zusätzlichen Auflagefläche (10) des Gehäuses (1) und der Hauptauflagefläche (7) des Schlagbolzens (2) angeordnet ist, während das andere elastische Element (16) mit dem einen Ende an der Hauptauflagefläche (7) des Schlagbolzens (2) angreift und das andere Ende des Elementes mit der Möglichkeit zur Wechselwirkung mit der Hauptauflagefläche (6) des Gehäuses (1) und der zusätzlichen Auflagefläche (11) des Schlagbolzens (2) angeordnet ist.
